# EUROPÄISCHE PATENTSCHRIFT

(11) **EP 2 454 971 B1**
(45) Veröffentlichungstag und Bekanntmachung des Hinweises auf die Patenterteilung: **11.09.2013**
(21) Anmeldenummer: 11075174.0
(22) Anmeldetag: 25.07.2011
(51) Int. Cl.: A47C 7/38, A47G 9/10

(54) **Medizinisches Reise- und Ruhekissen mit externer Kissenhülle, variabel für Halswirbel- und Lendenwirbelsäulenbereich**
Medical travel and rest cushion with external cushion case, variable in the cervical and lumbar spine area
Oreillers de voyage et de repos médicaux dotés d'une taie d'oreiller externe, variable pour la zone des vertèbres cervicales et lombaires

(30) Priorität: 18.11.2010 DE 102010052079
(43) Veröffentlichungstag der Anmeldung: 23.05.2012
(73) Patentinhaber: Koerner, Herbert, 10318 Berlin (DE)
(72) Erfinder: Koerner, Herbert, 10318 Berlin (DE)

(56) Entgegenhaltungen:
- EP-A2- 0 095 753
- DE-C1- 10 051 327
- GB-A- 2 328 866

## Beschreibung

### STAND DER TECHNIK UND MEDIZINTECHNISCHER HINTERGRUND

Es sind gegenwärtig Reise-Kopfkissen im Handel, bei denen es sich meist um statische Ausführungen handelt. Bei vielen statischen Formgebungen gibt es nach dem Stand der Technik Mängel, die diese Formgebungen für eine entspannte Ruhe- und Schlafposition in aufrechter Körperhaltung während der Reise untauglich werden lassen. Diese Nackenkissen, Nackenrollen oder Nackenhömchen weisen zwar bei einigen Produkten eine Vertiefung im Nackenbereich auf, verfügen aber nicht über eine zusätzliche duale Abstützung des Kopfes, die sich gerade in der sitzenden oder halb sitzenden Schlaf- und Ruheposition erforderlich macht. Des Weiteren gibt es Schlaf-Kissen, die eine fast identische Formgebung wie die des vorgestellten Reise- und Ruhekissens aufweisen, einem medizinisch wissenschaftlichen Anspruch für die schräge Ruheposition aber dennoch nicht genügen, da sie den Halswirbelsäulenbereich nicht variabel stützen. Als der Erfindung nahe liegende Beispiele sind zu benennen: GB 2 328 866 A (GARDNER; HUNTLEIGH TECHNOLOGY PLC) 10. März 1999 (1999-03-10), EP 0 095 753 A2 (IBU BETTEN UNION & CO) 7. Dezember 1983 (1983-12-07) und DE 100 51 327 C1 (STURZ) 31. Oktober 2001 (2001-10-31). Alle drei genannten Beispiele sind für den Einsatz als Schlafkissen vorgesehen, berücksichtigen also die Druckverteilung auf den Halswirbelsäulenbereich in horizontaler Schlafstellung. Diese Ausführungen sind zwar in der Formgebung der vorgestellten Erfindung ähnlich, können aber nicht die enormen Druckverhältnisse in schräger Ruheposition berücksichtigen, da die Druckbelastung bei einem Schlafkissen für die horizontale Lage kybernetisch eine völlig andere ist. Die Erfindung des vorgestellten Reise- und Ruhekissens für Erwachsene und Kinder beruht auf langjährigen Erkenntnissen der humankybernetisch medizinischen Forschung des Erfinders/Anmelders. Konzipiert ist es für den sitzenden, bzw. halb sitzenden Einsatz einer schrägen Ruheposition (z.B. im Flugzeug, im Bus, in der Bahn, im Auto, im Buggy u. a.). Der Wirkmechanismus des Kissens zeichnet sich durch die optimale anatomische Anpassung in der Stützung der Atlasmuskulatur aus. Das Wissen um die Biomechanik des Halswirbelsäulenbereiches und vorrangig das Wissen um die Funktion des Atlas, des ersten Halswirbels, ist in diesem Zusammenhang unerlässlich. Am Berliner Institut für Angewandte Humankybernetik ging man der Frage nach, aus welchem Grund gerade an den Kopfgelenken keine Verschleißarthrosen auftreten. Die Forschung ergab eine absolut neue medizinische Erkenntnis: Man fand heraus, dass der Atlas als zentrales Element der beiden Kopfgelenke biomechanisch nur die Funktion eines dynamischen Gleitringes zwischen Schädelbasis und zweitem Halswirbel ausübt. Die eigentliche Stützfunktion des ca. 4,5- 5 Kg schweren Kopfes wird von der Atlasmuskulatur und den dazugehörigen Bändern über eine Tensegrity-Fachwerkskonstruktion übernommen. Dies ermöglicht dem Atlas eine druckbelastungsfreie Beweglichkeit über alle drei Ebenen des Raumes. Daraus schlussfolgert aber auch die Erkenntnis, dass mit zunehmender Schrägstellung des Halswirbelsäulenbereiches während des Reiseschlafes die zunehmenden Scherkräfte durch die Atlasmuskulatur weitgehend allein zu tragen und so einer hohen Belastung ausgesetzt sind. Das Problem wird durch das medizinisches Kissens nach Anspruch 1 gelöst. Bei Kindern muss das medizinische Hauptaugenmerk auf die Wachstumsphase gelegt werden und damit auf das Unverhältnis der Kopfgröße zu der noch schwach ausgebildeten Halsmuskulatur. Durch eine Schlaffehlstellung in sitzender Position (Autositz, Buggy) kann sich neben einer Überdehnung des Bandapparates der Halswirbelsäule ein asymmetrischer Muskeltonus aufbauen und es kann zu Skoliosebildungen kommen. Die vorgestellte Erfindung verhindert eine Überdehnung des Bandapparates und der Muskulatur in der Atlasregion. Ein Unfallgeschehen belastet die Halswirbelsäule bei Kleinkindern und hier besonders die Atlasregion extrem. Die dabei auftretenden Beschleunigungskräfte von Kopf und Halswirbelsäule erzeugen starke horizontale Scherkräfte auf den genannten Funktionsbereich. Wesentlicher Vorteil bei der Ausstattung eines Autokindersitzes mit dem Reisekissen ist, dass es bei einem Unfall zu einer Abfederung der Beschleunigungskräfte kommt, wobei die Nackenrolle durch die anatomische Anpassung die Halswirbelsäule dorsal und lateral optimal abstützt.

Die häufigsten Beschwerden in der Lendenwirbelsäule (LWS) sind hemilaterale (einseitige) Beschwerden, welche zu einer bilateralen asymmetrischen Muskelanspannung führen.

Eine asymmetrische Muskelverspannung mit Verdickung der Muskelstränge einer Körperseite im Bereich der LWS lässt sich am besten durch eine asymmetrische Kissenform kompensieren. Ist das Kissen durch den Klettverschluss stabilisiert oder befindet es sich im Aufbewahrungsbeutel, erfüllt es zusätzlich die Funktion eines Stützkissens für den LWS-Bereich. Der Aufbewahrungsbeutel hält die Asymmetrie des gefalteten Kissens formstabil und durch mehrfachen Positionswechsel des Kissens kann die Druckverteilung im LWS-Bereich beeinflusst werden.

### Beschreibung

Die Erfindung betrifft ein medizinisches Reise- und Ruhekissen für Kleinkinder, Kinder und Erwachsene in den Formaten anatomisch angepasst (z. B. Außenberandung 30 x 30cm, 40 x 40cm, 50 x 50cm u.a.) für den Halswirbelsäufenbereich, mit einer Kissenhülle aus verschiedenen Stoffen (z.B. Baumwolle, Seide, Synthetik, Gummi u.a.) mit verschiedensten Füllstoffen (z.B. Wolle, Daunen, Federn, anderen Naturfasern, Synthetikfasern, Gasen, Wasser und viskoelastischen Stoffen) und einer externen Kissenhülle, die das Kissen für den Lendenwirbelsäulenbereich formt und gleichzeitig als Aufbewahrungsbeutel dient. Das Kissen ist quer im unteren Drittel durch eine breite, mehrfach gesteppte Naht geteilt, diese ermöglicht die für die angestrebte Erfindung notwendige Klappung des Kissens. Längs ist das Kissen durch zwei einfach gesteppte Nähte geteilt. Diese verlaufen vom oberen Kissenrand bis zu der Quersteppnaht im unteren Drittel des Kissens. Dadurch ergeben sich im oberen Kissenteil drei Kissenkammern, wovon die mittlere Kammer schmaler ist und weniger Füllstoff aufweist und die Außenkammern breiter sind und mehr Füllstoff enthalten, um die Kopfseiten optimal zu stützen. Der untere, zum Kissen quer verlaufende Kissenteil erfüllt die Aufgabe einer zweifach klappbaren, durchgehenden Nackenrolle, wobei eine Klappvariante mittig einen Klettverschluss aufweist, um die Klappung zu stabilisieren. Die drei Kammern des oberen Kissenteils sind mit der Füllmenge der Nackenrolle so abgestimmt, dass das Kissen nur in den beiden Klappvarianten (Nackenrolle auf der Oberseite des Kissens, Nackenrolle auf der Unterseite des Kissens) seinen höchsten Wirkungsgrad erreicht. Die beiden Klappvarianten ermöglichen der tiefen Beuge- und Streckermuskulatur in der Atlasregion eine Verschiebung von Anspannung und Entspannung der aktiven Muskelsegmente. Durch den biokybernetischen Memory-Effekt fördert die Dualfunktion des Kissens automatisch ein isometrisches Aufbautraining der beteiligten Muskelgruppen. Der zweifach zu verändernde Stützungsdruck auf den Halswirbelsäulenbereich, beruhend auf der Klappung der Nackenrolle auf die Vorder- oder Rückseite des Kissens, kann durch eine geteilte Füllung der Nackenrolle und die damit verbundene Möglichkeit eine Füllstoffkombination zu wählen (z.B. eine Seite Körner, eine Seite Schaumstoff) auf unterschiedliche Nackenstützdruckvarianten erhöht werden. Das Kissen ist zur optimalen Verbesserung des Liege- und Schlafkomforts in Fortbewegungsmitteln (z.B. Flugzeug, Bus, Bahn, Auto, Auto-Kindersitz, Kinderwagen) und Freizeitmöbeln (Liegestuhl, Strandkorb, Hängematte etc.) bestimmt. Die Ausführungsform wirkt Halswirbelsäulenbeschwerden entgegen und unterstützt die natürliche Mobilisation des Atlaswirbels in seiner sensomotorischen Muskelregulation. In der Ausführungsform für den Lendenwirbelsäulenbereich wird das beschriebene Kissen mit der Nackenrollenklappung nochmals in der Längsachse des Kissens mittig gefaltet, sodass sich alle Kissenanteile verdoppeln. Diese Klappung wird durch einen Klettverschluss gehalten und kann durch eine externe Kissenhülle stabilisiert werden. Dadurch ergibt sich eine über drei Seiten asymmetrische Form. Mit dieser Form lassen sich hemilaterale Schmerzen mit Verspannung der Muskulatur über eine 360Grad variable stufenlose Drehung selbst optimal aussteuern. Durch die verschieden großen Kissenteile ergeben sich eine hohe Variabilität und eine optimale Unterstützung wechselnder Ruhepositionen Lendenwirbelsäulenbereich.

Für die angesprochene Ausführungsform des medizinischen Reise- und Ruhekissens für Kinder und Erwachsene zeigt Figur 1 die Draufsicht. Es besteht aus zwei Kissenteilen (Füllkörpem) 1 = oberer Kissenteil (Kissenkammem), 2 = unterer Kissenteil (Nackenrolle). Die Kissenhülle kann aus verschiedenen Stoffen bestehen (z.B. Baumwolle, Seide, Synthetik, Gummi u.a.). Das obere Kissenteil 1 und das untere Kissenteil 2 können mit verschiedenen Füllstoffen bestückt und variabel angepasst werden (z.B. Wolle, Daunen, Federn, andere Naturfasern, Synthetikfasern, Gasen, Wasser, und viskoelastischen Stoffen). Die beiden Kissenteile werden durch die Mehrfachsteppnaht 3 getrennt, die für das praktisch lückenfreie Aufeinanderlegen der

Kissenteile 1 und 2 durch Klappen eine ausreichende Breite hat. Die Klappung des Kissenteils 2 auf die Vorderseite des Kissenteils 1 wird mit einem Klettverschluss 6e und 6f stabilisiert. Das obere Kissenteil 1 wird durch die Steppnähte 3a und 3b in drei Kissenkammern 1 a, 1b bund 1 c unterteilt. Die Kissenteile 1a und 1c enthalten mehr Füllstoff und sind dadurch stärker gewölbt als das schmale Kissenteil 1 b. Die Figuren 2, 2A und 2B zeigen die Seitenansicht des Kissens. Die dynamische Beweglichkeit des therapeutischen Kissens stellt sich durch die Klappung des unteren Kissenteils und die Dreiteilung des oberen Kissenteils her. Figur 3 und Figur 4 zeigen die Ansichten des Kissens in den Klappvarianten. In Figur 3 wird das untere Kissenteil (Nackenrolle) auf die Oberseite des oberen Kissenteils (Kissenkammern) geklappt. In Figur 4 wird das untere Kissenteil (Nackenrolle) auf die Unterseite des oberen Kissenteils (Kissenkammern) geklappt. Diese Variante erzielt man auch mit einer einfachen Drehung des Kissens. Figur 5 zeigt eine Kissenvariante, die die Variabilität im Einsatz für den Halswirbelsäulenbereich nochmals erhöht. Hierzu wird der obere Kissenteil am oberen Kissenrand mit einem über die drei Kissenteile verlaufenden Reißverschluss 1d versehen, um die Füllmengen des oberen Kissenteils variieren zu können. Die mit einer Trennwand versehene Füllstoffkartusche 4 mit den verschiedenen Füllstoffen 4a (z.B. Körner) und 4b (z.B. Schaumstoff) wird in den mit einem seitlichen Reißverschluss versehenen Bezug der Nackenrolle 2 eingeschoben. Figur 5A zeigt, dass sich durch die Möglichkeit der zweifachen Klappung noch unterschiedlichere Nackenstützdruckvarianten ergeben. Die zusätzliche Kissenhülle wird in Figur 6 dargestellt. Sie umschließt das Kissen, hält es für den Einsatz im LWS-Bereich formstabil und dient gleichzeitig als Aufbewahrungsbeutel. Die Kissenhülle 5 (z.B. Baumwolle, Seide, synthetik u. a.) ist in ihrer Ausführungsform der Asymmetrie des gefalteten Kissens angepasst, sie wird mit einem Klettband 5a verschlossen und verfügt seitlich über eine Anhängevorrichtung 5b (Band mit Karabinerhaken, Halte-Knipser u. a.). Figur 6A zeigt die geschlossene Kissenhülle. Die Figuren 7 und 7A zeigen, dass auch die Faltung des Reisekissens ausschlaggebend ist, um die Druckverteilung des LWS-Kissens zu beeinflussen. Für den Einsatz in der externen Kissenhülle (Aufbewahrungsbeutel) kann das Reisekissen entweder so gefaltet werden, dass sich der untere Kissenteil (Nackenrolle) außen (Figur 7) oder innen (Figur 7A) befindet. Für den Einsatz des Kinderkissens in Autosicherheitssitzen, Sportwagen etc. sind Haltemöglichkeiten vorgesehen, damit das Kissen höhenverstellbar fixiert werden kann. Die Figuren 9, 9A und 9B zeigen mögliche Varianten. In Figur 9 ist ein variabel verschließbarer Befestigungsgurt 7 vorgesehen, der mit zwei Steppnähten 7a auf der Rückseite des oberen Kissenteils befestigt ist. Figur 9A zeigt zwei auf der Rückseite des oberen Kissenteils aufgenähte Befestigungsgurte mit Halte-Knipsem ("Hosenträgervariante"). Bei Figur 9B wurde auf der Kissenrückseite im mittleren Kissenteil eine Kletthalterung aufgenäht.

In einer anderen Kissenhüllenausführung aus z.B. Gummi oder Synthetik ist kein Befestigungsgurt vorgesehen, dafür befinden sich gemäß Figur 10 auf der Rückseite des oberen Kissenteils 1 drei Einfüll- und Verschlussstutzen 8a, 8b und 8c. Diese liegen auf den Kissenkammern 1 a, 1b und 1c. Figur 10A zeigt den Einfüll- und Verschlussstutzen 8d, der sich auf der Vorderseite des unteren Kissenteils 2 (Nackenrolle) befindet. Die einzelnen Verschlüsse in den Kissenkammern ermöglichen eine ständige Füllmengenregulierung und dadurch eine optimale Anpassung an die körperlich gegebene Situation.

Bei weiteren Ausführungsformen kann von der streng rechtwinkligen Unterteilung des oberen Kissenteils abgewichen werden, um vorgegebenen Formgebungen der Sitzmöbel (Flugzeugsitz, Bussitz, Auto-Kinder-Sitz, u. a.) gerecht zu werden. Wobei streng zu beachten ist, dass die anatomische Stützfunktion für den Halswirbelsäulenbereich der vorgestellten Erfindung eingehalten wird.

### BEZUGSZEICHENLISTE

- 1: = oberes Kissenteil
- 1a, 1b, 1c: = Kissenkammern
- 1d: = Reißverschluss (Figur 5)
- 2: = unteres Kissenteil (Nackenrolle)
- 2a: = Reißverschluss
- 3: = Mehrfachsteppnaht
- 3a, 3b: = Steppnähte
- 4: = Füllungsvarianten Nackenrolle (Füllstoffkartusche), (Figur 5)
- 4a, 4b: = Füllungen
- 5: = Externe Kissenhülle für LWS-Variante (Aufbewahrungsbeutel), (Figur 6)
- 5a: = Klettverschluss
- 5b: = Anhängevorrichtung (Karabinerhaken u. a.)
- 5c: = Zugband für Aufbewahrungsbeutel LWS-Variante
- 6: = Klettband für Fixierung LWS-Variante (Figur 8)
- 6a, 6b: = Klettstreifen
- 6c, 6d: = Bänder zum Binden für Fixierung LWS-Variante
- 6e, 6f: = Klettband zur Fixierung der Nackenrolle
- 7: = variabel verschließbarer Befestigungsgurt
- 7a: = Steppnähte
- 7b: = Hafte- Knipser
- 7c: = Kletthalterung
- 8a, 78, 8c, 8d: = versenkbare Einfüll- und Verschlussstutzen

## Patentansprüche

1. Ein medizinisches Kissen in anatomisch angepassten Formaten mit einer externen Kissenhülle, wobei es aus mindestens zwei Kissenteilen (1, 2) mit mindestens drei Kissenkammern (1a, 1b, 1c) im oberen Kissenteil (1) und mindestens einer Kissenkammer im unteren Kissenteil (2) oder Nackenrolle, besteht.
Die drei Kammern des oberen Kissenteils sind mit der Füllmenge der Nackenrolle so abgestimmt, dass das Kissen für den Einsatz im Halswirbelsäulenbereich nur in den beiden Klappvarianten seinen höchsten kybernetischen Wirkungsgrad erzielt. Die beiden Klappvarianten ermöglichen der tiefen Beuge- und Streckermuskulatur in der Atlasregion eine Verschiebung von Anspannung und Entspannung der aktiven Muskelsegmente. Durch den biokybernetischen Memory-Effekt fördert die Funktion des Kissens automatisch ein isometrisches Aufbautraining der beteiligten Muskelgruppen, wobei durch die Faltung und Aufbewahrung in einer externen Kissenhülle das Kissen für den Lendenwirbelsäulenbereich einsetzbar ist und hier durch seine über drei Seiten asymmetrische Form hemilateralen Schmerzen optimal entgegenwirkt. Zwischen den oberen und unteren Kissenteilen (1, 2) ist eine Steppnaht (3) vorgesehen, die in ihrer Breite angepasst an die anatomisch verschieden großen Kissen so gestaltet ist, dass die Kissenteile sich aufeinanderlegen lassen, wobei das Kissen eine Füllstoffkartusche aufweist, die in den unteren Kissenteil/Nackenrolle (2) eingeschoben werden kann und
mit Trennwand eine unterschiedliche Materialbefüllung auf Vorder- und Rückseite ermöglicht.

2. Medizinisches Reise- und Ruhekissen nach Anspruch 1, für den Einsatz in Autokindersitzen und Kindersportwagen, versehen mit einem Haltegurt (6a), oder zwei Gurten mit Halteknipsern (6b) oder Klettverschlüssen (6c), die auf der Rückseite des mittleren Kissenteils befestigt sind, um die Seitenvariabilität des Kissens nicht einzuschränken. Gleichzeitig ermöglicht die höhenverstellbare Fixierung des Kissens im Halswirbelsäulenbereich des Kindes.

3. Medizinisches Reise- und Ruhekissen nach Anspruch 1, wobei die Kissenteile (1,2) mit unterschiedlichen Füllstoffen gefüllt sind, z.B. mit Wolle, oder mit Körnern.

4. Medizinisches Reise- und Ruhekissen nach Anspruch 1, **dadurch gekennzeichnet, dass** die Unterteilung der Kissenteile (1,2) in Kissenkammern (1a, 1b, 1c, 2) kein rechtwinkliges System bilden und auch andere Formen zur Ausführung kommen z.B. rund, trapezförmig, oval etc.,

5. Medizinisches Reise- und Ruhekissen nach Anspruch 1, versehen mit Einfüll- und Verschlussstutzen (8a, 8b, 8c, 8d) zur Erreichung einer ständigen Regulierung der Füllmenge in Anpassung an die Halswirbelsäule, z.B. Gummikissen mit Luft gefüllt.

## Claims

1. A medical pillow in anatomically adapted formats with an external pillow case, consisting of at least two pillow parts (1, 2), featuring at least three pillow chambers (1a, 1b, 1 c) in the upper pillow part (1) and at least one pillow chamber in the lower pillow part (2) or a neck roll. The three chambers of the upper pillow part are adjusted with the volume of filling of the neck roll in a way that the pillow yields its highest cybernetic efficiency for use in the cervical spine area only in the two folding variants. The two folding variants allow the deep flexor and extensor muscles in the Atlas region a shift of muscle contraction and relaxation of the active segments. By means of the bio-cybernetic memory effect, the pillow promotes an isometric training effect for the involved muscle groups. At the same time, thanks to the folding option and storage in an external storage bag, the pillow can also be used for the lumbar spine, where it counteracts hemilateral pain optimally by means of its asymmetrical shape, which extends over three sides. Between the upper and lower parts of the pillow (1, 2) is a stitching (3), which is adapted in width to anatomically different sized pillows, so that the pillow parts can be put on top of each other, wherein the pillow has a filling cartridge, that is inserted into the lower part of the pillow / neck roll (2), featuring a partition wall, allowing for different filling material on front and back.

2. Medical travel and resting pillow according to claim 1 for use in car seats and strollers, equipped with a safety belt (6a), or two belts with holding clippers (6b) or Velcro (6c), which are attached to the back of the middle section of the pillow in order to not limit the flexibility of the pillow to either side. At the same time, this allows for height-adjustable fixing of the pillow in the child's cervical spine section.

3. Medical travel and resting pillow according to claim 1, wherein the pillow parts (1,2) are filled with different fillers, such as with wool or grain.

4. Medical travel and resting pillow according to claim 1, **characterized in that** the subdivision of the pillow parts (1,2) into pillow compartments (1 a, 1b, 1 c, 2) do not form a rectangular system, allowing for alternative shapes, e.g. round, trapezoidal, oval etc..

5. Medical travel and resting pillow according to claim 1, provided with filling and closing pieces (8a, 8b, 8c, 8d) to achieve a permanent regulation of the filling capacity to adapt to the cervical spine, for example rubber pillow filled with air.

## Revendications

1. Un coussin médical dans des formats anatomiquement adaptés avec une enveloppe externe, composé au minimum de deux parties de coussin (1, 2) avec au moins trois compartiments (1a,1b,1c) dans la partie supérieure (1) et au moins un compartiment dans la partie inférieure (2) ou traversin. Les trois compartiments de la partie supérieure sont réglés sur la quantité de remplissage du traversin de telle sorte que le coussin destiné à être utilisé pour les lombaires ne peut atteindre son plus haut degré d'efficacité cybernétique que dans les deux variantes de pliage. Ces deux variantes de pliage permettent un décalage de contraction et de décontraction à la musculature profonde de pliage et d'étirement des segments musculaires actifs dans la région de l'atlas. Grâce à l'effet de mémoire biocybernétique, la fonction du coussin stimule automatiquement un entraînement régénérateur isométrique des groupes musculaires sollicités. Et par son pliage et sa conservation dans une housse externe le coussin peut être utilisé pour la région des lombaires, prévenant ici d'une manière optimale les douleurs hémilatérales grâce à sa forme asymétrique en trois parties. Entre les parties supérieures et inférieures du coussin (1, 2) est prévue une couture à piqure multiple (3) dont la largeur est adaptée aux différentes tailles anatomiques de coussin afin que les parties de coussin puissent être rabattues l'une sur l'autre, et le coussin est muni d'une cartouche de recharge qui peut être glissée dans la partie inférieure du coussin ou du traversin et permet, par sa cloison intermédiaire, de moduler le remplissage sur le recto et le verso.

2. Coussin médical de voyage et de repos suivant l'objectif recherché 1 pour utilisation dans des sièges d'enfant pour voiture et des poussettes, muni d'une sangle de fixation (6a) ou de deux sangles avec des clips (6b) ou des fermetures velcro (6c) qui sont fixées au dos de la partie centrale du coussin, afin de ne pas limiter la variabilité latérale du coussin. Ce qui permet en même temps de régler la hauteur de fixation du coussin sur la région des cervicales de l'enfant.

3. Coussin médical de voyage et de repos selon l'objectif 1 où les parties du coussin (1, 2) sont remplies de matières différentes, par exemple laine ou grains.

4. Coussin médical de voyage et de repos selon l'objectif 1, **caractérisé par** ceci :
la répartition du coussin (1, 2) en compartiments (1a, 1b, 1 c, 2) ne forme pas un système à angle droit, permettant la mise en oeuvre d'autres formes, par exemple ronde, ovale, trapézoïdale, etc.

5. Coussin médical de voyage et de repos selon l'objectif 1, muni de valves de remplissage et de fermeture (8a, 8b, 8c, 8d) afin d'obtenir une régulation permanente de la quantité de remplissage pour s'adapter aux vertèbres cervicales, par exemple un coussin en caoutchouc rempli d'air.
